# EUROPÄISCHE PATENTSCHRIFT

(11) **EP 4 474 603 B1**
(45) Veröffentlichungstag und Bekanntmachung des Hinweises auf die Patenterteilung: **23.07.2025**
(21) Anmeldenummer: 24179458.5
(22) Anmeldetag: 03.06.2024
(51) Int. Cl.: E05C 9/04

(54) **GETRIEBE MIT RÜCKDRUCKSICHERUNG**
TRANSMISSION WITH BACK PRESSURE PROTECTION
TRANSMISSION AVEC DISPOSITIF DE SÉCURITÉ CONTRE LA CONTRE-PRESSION

(30) Priorität: 07.06.2023 DE 102023205345
(43) Veröffentlichungstag der Anmeldung: 11.12.2024
(73) Patentinhaber: Roto Frank Fenster- und Türtechnologie GmbH, 70771 Leinfelden-Echterdingen (DE)
(72) Erfinder: Marton, Laszlo, 9400 Sopron (HU); Egresits, Arpad, 9400 Sopron (HU); Haller, Vencel, 9444 Fertöszentmiklos (HU)
(74) Vertreter: Kohler Schmid Möbus Patentanwälte

(56) Entgegenhaltungen:
- EP-A1- 0 598 927
- DE-A1- 3 937 817
- DE-T2- 69 815 809
- DE-U1- 202007 015 503

## Beschreibung

### Hintergrund der Erfindung

Die Erfindung betrifft ein Getriebe zum Bewegen einer Treibstangenanordnung und/oder eines Seilzugs eines Fensters oder einer Tür, wobei das Getriebe ein mit einem Griff um eine Zahnraddrehachse drehbares Zahnrad mit einem ersten Zahnradzahn und eine zumindest abschnittsweise mit dem Zahnrad kämmende Zahnstange mit einem Zahnstangenzahn aufweist, wobei die Zahnstange durch Drehen des Zahnrads um seine Zahnraddrehachse in eine erste Endstellung bewegbar ist, die einer Öffnungsstellung entsprechen kann und die Zahnstange durch Drehen des Zahnrads um seine Zahnraddrehachse in eine zweite Endstellung bewegbar ist, die einer Schließstellung entsprechen kann, wobei der Zahnstangenzahn in der zweiten Endstellung zumindest abschnittsweise an der stirnseitigen Umfangsfläche des ersten Zahnradzahns anliegt, um ein Bewegen der Zahnstange in die erste Endstellung nur durch Ziehen an der Zahnstange ohne Drehbetätigung des Zahnrads zu vermeiden.

Ein solches gattungsgemäßes Getriebe ist aus der FR 2 861 116 B1 bekannt geworden. Anderweitige Getriebebauarten, insbesondere mit Rückdrucksicherung, sind aus der GB 2 257 745 A, der FR 2 821 381 A1, der EP 2 808 466 B1, der EP 2 784 248 B1, der EP 2 692 969 B1, der EP 2 581 531 B1, der EP 0598 927 A1, der DE 698 15 809 T2, der DE 296 00 446 U1, der DE 92 10 980 U1 und der DE 39 37 817 A1 bekannt geworden.

Bekannte Getriebe haben jedoch oftmals den Nachteil, dass sie bei hoher Einbruchsicherheit, d.h. bei guter Rückdrucksicherung, konstruktiv aufwändig ausgebildet sind.

### Aufgabe der Erfindung

Es ist daher Aufgabe der Erfindung, ein Getriebe bereitzustellen, das konstruktiv einfach ausgestaltet ist, aber dennoch eine zuverlässige Rückdrucksicherung bietet. Es ist weiterhin Aufgabe der Erfindung, ein Fenster oder eine Tür mit einem solchen Getriebe sowie ein Verfahren zum Betätigen eines solchen Fensters oder einer solchen Tür bereitzustellen.

### Beschreibung der Erfindung

Diese Aufgabe wird erfindungsgemäß gelöst durch ein Getriebe gemäß Anspruch 1, ein Fenster oder eine Tür gemäß Anspruch 14 und ein Verfahren gemäß Anspruch 15. Die abhängigen Ansprüche geben bevorzugte Ausgestaltungen wieder.

Die erfindungsgemäße Aufgabe wird somit gelöst durch ein eingangs beschriebenes Getriebe, wobei die stirnseitige Umfangsfläche des ersten Zahnradzahns konvex gekrümmt zu einem ersten Zahnradzahnzentrum ausgebildet ist, das um einen Gesamtversatz versetzt zur Zahnraddrehachse ausgebildet ist. Hierdurch wirkt in der zweiten Endstellung der Zahnstange eine Kraft auf das Zahnrad ein, die ein Drehmoment in die zweite Endstellung bewirkt.

Die Erfindung ermöglicht erhöhte Einbruchsicherheit bei konstruktiv besonders einfacher Ausgestaltung des Getriebes.

Die Bewegungsrichtung der Zahnstange entspricht vorzugsweise ihrer Längserstreckung.

Das Getriebe ist vorzugsweise so ausgebildet, dass die Zahnstange in der zweiten Endstellung anteilsweise senkrecht zu ihrer Bewegungsrichtung bewegt werden müsste, um in die erste Endstellung zu gelangen. Die Zahnstange ist jedoch vorzugsweise so im Getriebe geführt, dass diese anteilsweise senkrechte Bewegung der Zahnstange verhindert wird, sodass eine Blockade der Zahnstange in der zweiten Endstellung erfolgt.

Der Zahnstangenzahn kann in der zweiten Endstellung, in Bewegungsrichtung der Zahnstange gesehen, versetzt zur Zahnraddrehachse am ersten Zahnradzahn anliegen.

Der Gesamtversatz kann insbesondere 0,1mm bis 4mm betragen. Der Gesamtversatz beträgt vorzugsweise zwischen 0,2mm und 3mm, insbesondere zwischen 0,5mm und 2mm.

Besonders bevorzugt weist der Gesamtversatz zumindest teilweise einen Parallelversatz parallel zur Bewegungsrichtung der Zahnstange auf. Der Parallelversatz besteht vorzugsweise von der Zahnraddrehachse zum Zahnradzahn hin, wenn sich die Zahnstange in der zweiten Endstellung befindet. Befindet sich die Zahnstange in der zweiten Endstellung und versucht ein Einbrecher diese in die erste Endstellung zu bewegen, so bewirkt der Parallelversatz ein Drehmoment des Zahnrads in die Gegenrichtung, sodass eine besonders zuverlässige Rückdrehsicherung bzw. Rückdrucksicherung besteht.

Der Gesamtversatz kann alternativ oder zusätzlich dazu zumindest teilweise einen Senkrechtversatz, senkrecht zur Bewegungsrichtung der Zahnstange, aufweisen.

Um günstige Hebelverhältnisse zu erzielen, ist der Parallelversatz vorzugsweise größer als der Senkrechtversatz. Der Parallelversatz kann zumindest 1,5-fach, insbesondere zumindest 1,7-fach, vorzugsweise zumindest 2,0-fach so groß sein wie der Senkrechtversatz.

In besonders bevorzugter Ausgestaltung der Erfindung ist die konvex gekrümmte Umfangsfläche bogenförmig, insbesondere kreisbogenförmig, zum ersten Zahnradzahnzentrum ausgebildet. Hierdurch wird die Konstruktion und Fertigung des Zahnrads signifikant erleichtert.

Weiter bevorzugt kann der Radius zwischen Umfangsfläche des ersten Zahnradzahns und erstem Zahnradzahnzentrum vorzugsweise 5mm bis 35mm betragen. Der Radius beträgt vorzugsweise 10mm bis 20mm, insbesondere 13mm bis 17mm.

Der Abstand zwischen erster Endstellung und zweiter Endstellung, d.h. der Hub der Zahnstange, beträgt vorzugsweise mehr als 10mm, insbesondere mehr als 13mm, besonders bevorzugt mehr als 16mm. Weiter bevorzugt beträgt der Abstand zwischen erster Endstellung und zweiter Endstellung maximal 100mm.

Das Zahnrad kann einen zweiten Zahnradzahn aufweisen. Zwischen dem ersten Zahnradzahn und dem zweiten Zahnradzahn kann/können ein weiterer Zahnradzahn oder mehrere weitere Zahnradzähne vorgesehen sein. Vorzugsweise ist der erste Zahnradzahn unmittelbar benachbart zum zweiten Zahnradzahn vorgesehen.

Die Umfangsfläche des zweiten Zahnradzahns kann konvex gekrümmt, insbesondere bogenförmig, vorzugsweise kreisbogenförmig, zu einem zweiten Zahnradzahnzentrum ausgebildet sein, wobei ein Zahnstangenzahn in der ersten Endstellung zumindest abschnittsweise an der Umfangsfläche des zweiten Zahnradzahns anliegt. Hierdurch kann ein Bewegen der Zahnstange in die zweite Endstellung durch Ziehen der Zahnstange - ohne Drehung des Zahnrads - vermieden werden. Mithin ist dadurch das Getriebe auch in der ersten Endstellung vor einem Rückdrehen durch reines Ziehen an der Zahnstange gesichert. Ein versehentliches Bewegen aus der ersten Endstellung wird vermieden. Der zweite Zahnradzahn liegt vorzugsweise in der ersten Endstellung der Zahnstange am selben Zahnstangenzahn an wie der erste Zahnradzahn in der zweiten Endstellung der Zahnstange.

Weiter bevorzugt ist die Außenform des zweiten Zahnradzahns gleich der Außenform des ersten Zahnradzahns ausgebildet und/oder das Zahnrad ist symmetrisch zu einer, die Zahnraddrehachse schneidenden, virtuellen Ebene ausgebildet.

Die gleiche bzw. symmetrische Ausbildung der Zahnradzähne erleichtert die Herstellung und Montage des Zahnrads.

Die Zahnstange kann mehrere Zahnstangenzähne aufweisen. Mehrere Zahnstangenzähne können gleich ausgebildet sein. Die konstruktive Ausgestaltung des Getriebes wird jedoch weiter vereinfacht, wenn die Zahnstage nur einen einzigen Zahnstangenzahn aufweist.

Der Zahnstangenzahn kann zwei gerade Seitenflanken und spitz zulaufende Stirnseiten aufweisen.

Die Seitenflanken verlaufen vorzugsweise parallel zueinander. Der Zahnstangenzahn kann symmetrisch zu einer senkrecht zur Bewegungsrichtung der Zahnstange verlaufenden Achse ausgebildet sein.

Das Zahnrad kann mehr als zwei Zahnradzähne aufweisen. Vorzugsweise weist das Zahnrad genau zwei Zahnradzähne auf.

Die Zahnstange kann eine erste Ausnehmung für den ersten Zahnradzahn und eine zweite Ausnehmung für den zweiten Zahnradzahn aufweisen. Die zwei Ausnehmungen können symmetrisch zu einer senkrecht zur Bewegungsrichtung der Zahnstange verlaufenden Achse ausgebildet sein. Besonders bevorzugt sind sowohl die beiden Ausnehmungen als auch der Zahnstangenzahn spiegelsymmetrisch zu dieser senkrecht zur Bewegungsrichtung der Zahnstange verlaufenden Achse ausgebildet.

Vorzugsweise weist das Getriebe einen ersten Anschlag für die Position des Zahnrads, in dem sich die Zahnstange in der ersten Endstellung befindet, und/oder einen zweiten Anschlag für die Position des Zahnrads, in dem sich die Zahnstange in der zweiten Endstellung befindet, auf.

Das Zahnrad kann zwischen dem ersten Anschlag und dem zweiten Anschlag um einen Drehwinkel drehbar sein. Der Drehwinkel kann zwischen 45° und 225°, insbesondere zwischen 60° und 190°, vorzugsweise zwischen 80° und 100°, betragen.

Das Getriebe kann ein Gehäuse aufweisen, in dem das Zahnrad und die Zahnstange zumindest teilweise, insbesondere vollständig, aufgenommen sind. Der erste Anschlag und/oder der zweite Anschlag ist/sind vorzugsweise im Gehäuse ausgebildet. Das Gehäuse kann zwei Gehäuseteile aufweisen. Vorzugsweise besteht das Gehäuse aus zwei Gehäuseteilen.

Das Getriebe kann eine mittelbar oder unmittelbar mit der Zahnstange verbundene Treibstangenanordnung und/oder einen mittelbar oder unmittelbar mit der Zahnstange verbundenen Seilzug aufweisen.

Die Treibstangenanordnung und/oder der Seilzug kann/können zumindest einen Schließzapfen, insbesondere mehrere Schließzapfen, aufweisen.

Das Getriebe weist vorzugsweise eine Stulpschiene mit einem Langloch zur Führung eines Schließzapfens oder mehrere Langlöcher auf, in denen jeweils ein Schließzapfen geführt ist. Alternativ oder zusätzlich dazu kann das Getriebe den Griff aufweisen.

Die Treibstangenanordnung weist eine erste Treibstange, die mittelbar oder unmittelbar mit der Zahnstange verbunden ist, auf. Zusätzlich dazu kann die Treibstangenanordnung eine zweite Treibstange aufweisen, die mittelbar oder unmittelbar mit der Zahnstange verbunden ist.

Das Getriebe kann ein Umkehrzahnrad aufweisen, das zwischen Zahnstange und zweiter Treibstange angeordnet ist, um die Bewegung der ersten Treibstange in eine Bewegung der zweiten Treibstange in die Gegenrichtung zu übersetzen.

Die erfindungsgemäße Aufgabe wird weiterhin gelöst durch ein Fenster oder eine Tür mit einem festen Rahmen, einem Flügel und einem hier beschriebenen Getriebe.

Das Getriebe ist vorzugsweise vorgesehen, um den Flügel am festen Rahmen zu verriegeln oder zu entriegeln. Hierfür kann eine Treibstangenanordnung und/oder ein Seilzug des Getriebes einen Schließzapfen und/oder Schließhaken, insbesondere mehrere Schließzapfen und/oder Schließhaken, aufweisen, um den Flügel an einem Gegenstück (Schließstück) bzw. mehreren Gegenstücken (Schließstücken) zu verriegeln und zu entriegeln. Das Getriebe ist vorzugsweise am Flügel montiert. Das Gegenstück bzw. die Gegenstücke ist/sind vorzugsweise am festen Rahmen montiert.

Die erfindungsgemäße Aufgabe wird schließlich gelöst durch ein Verfahren zum Betätigen eines hier beschriebenen Fensters oder einer hier beschriebenen Tür, wobei in dem Verfahren das Zahnrad um die Zahnraddrehachse gedreht wird, sodass sich die Zahnstange aus der ersten Endstellung in die zweite Endstellung bewegt. In der zweiten Endstellung liegt der erste Zahnradzahn stirnseitig an dem Zahnstangenzahn an, sodass das Zahnrad im unbetätigten Zustand ein Bewegen der Zahnstange zurück in die erste Endstellung blockiert.

Das beschriebene Verfahren wird vorzugsweise zum Verriegeln des hier beschriebenen Fensters oder der hier beschriebenen Tür eingesetzt, wobei das Getriebe die Treibstangenanordnung und/oder den Seilzug aufweist, die mit dem zumindest einen Schließzapfen und/oder Schließhaken verbunden sind, wobei der Schließzapfen und/oder Schließhaken zum Verriegeln des Fensters oder der Tür in das Gegenstück eingreift.

Weitere Vorteile der Erfindung ergeben sich aus der Beschreibung und der Zeichnung.

### Detaillierte Beschreibung der Erfindung und Zeichnung

- Fig. 1a: zeigt eine perspektivische Ansicht eines Getriebes in einer ersten Endstellung.
- Fig. 1b: zeigt das Getriebe aus Fib. 1a in einer zweiten Endstellung.
- Fig. 2: zeigt das Getriebe aus den Fign. 1a, b in einer Explosionsdarstellung.
- Fig. 3a: zeigt schematisch ein Fenster mit dem Getriebe aus Fig. 1a in der ersten Endstellung in einer geschnittenen Ansicht.
- Fig. 3b: zeigt das teilweise betätigte Getriebe aus Fig. 3a in einer Schnittansicht.
- Fig. 3c: zeigt das weiter betätigte Getriebe aus Fig. 3b in einer Schnittansicht.
- Fig. 3d: zeigt schematisch das Fenster aus Fig. 3a mit dem Getriebe in der zweiten Endstellung in einer geschnittenen Ansicht.
- Fig. 4: zeigt eine vergrößerte geschnittene Teilansicht des Getriebes aus Fig. 3d.
- Fig. 5: zeigt eine weitere vergrößerte geschnittene Teilansicht des Getriebes aus Fig. 4.

**Fig. 1a** zeigt ein Getriebe **10** mit einem Gehäuse **12,** einer ersten Treibstange **14a** und einer zweiten Treibstange **14b.** Die Treibstangen 14a, b stellen eine Treibstangenanordnung **16** dar und sind in Fig. 1a durch eine Stulpschiene **18** verdeckt. Die erste Treibstange 14a ist mit einem ersten Schließzapfen **20a,** die zweite Treibstange 14b mit einem zweiten Schließzapfen **20b** verbunden. Fig. 1a zeigt die Schließzapfen 20a, b in einer ersten Endstellung, die der Öffnungsstellung, d.h. der entriegelten Stellung, entspricht.

**Fig. 1b** zeigt das Getriebe 10 mit den Schließzapfen 20a, b in einer zweiten Endstellung, die der Schließstellung, d.h. der verriegelten Stellung, entspricht.

**Fig. 2** zeigt die Einzelteile des Getriebes 10 mit der Stulpschiene 18, die ein erstes Langloch **22a** zur Führung des ersten Schließzapfens 20a und ein zweites Langloch **22b** zur Führung des zweiten Schließzapfens 20b aufweist. Fig. 2 zeigt weiterhin die erste Treibstange 14a, die zweite Treibstange 14b sowie das Gehäuse 12, das aus einem ersten Gehäuseteil **24a** und einem zweiten Gehäuseteil **24b** besteht. Die Stulpschiene 18 ist fest am Gehäuse 12 gehalten. Die Treibstangen 14a, b sind jeweils bewegbar am Gehäuse 12 geführt.

Die erste Treibstange 14a ist mit einer Zahnstange **26** verbunden, die durch ein Zahnrad **28** betätigbar ist.

Die Bewegung der Zahnstange 26 wird durch ein Umkehrzahnrad **30** in die Gegenrichtung übersetzt. Das Umkehrzahnrad 30 betätigt die zweite Treibstange 14b, sodass sich die Treibstangen 14a, b bei Betätigung des Zahnrads 28 in entgegengesetzte Richtungen bewegen, wie beispielsweise aus den Fign. 1a, b und den nachfolgend beschriebenen Fign. 3a-d ersichtlich ist.

**Fig. 3a** zeigt ein Fenster **32** mit einem festen Rahmen **34** und einem Flügel **36.** Das Getriebe 10 ist am Flügel 36 montiert. Es weist einen Griff **38** zur Betätigung des Zahnrads 28 auf. Der Griff 38 kann dabei in einen Innenmehrkant **40,** hier in Form eines Innenvierkants, des Zahnrads 28 einführbar sein.

Die Zahnstange 26 befindet sich in der ersten Endstellung. In dieser ersten Endstellung befinden sich die Schließzapfen 20a, b außer Eingriff mit einem ersten Gegenstück **42a** und einem zweiten Gegenstück **42b** des festen Rahmens 34. Das Fenster 32 befindet sich in der Öffnungsstellung.

Wenn sich die Zahnstange 26, wie in Fig. 1a gezeigt, in der ersten Endstellung befindet, schlägt ein erster Zahnradzahn **44a** vorzugsweise an einem ersten Anschlag **46a** des Getriebes 10, hier des Gehäuses 12, an. Ein zweiter Zahnradzahn **44b** liegt stirnseitig an einem Zahnstangenzahn **48** an. Hierdurch wird ein ungewolltes Verschieben der Zahnstange 26 aus der ersten Endstellung verhindert.

**Fig. 3b** zeigt das Getriebe 10, wobei sich die Zahnstange 26 in einer Zwischenstellung zwischen den beiden Endstellungen befindet. Der Zahnstangenzahn 48 kämmt mit den Zahnradzähnen 44a, b.

**Fig. 3c** zeigt das Getriebe 10 mit dem Zahnrad 28 in weiter verdrehter Stellung. Aus Fig. 3c ist ersichtlich, dass der Zahnstangenzahn 48 symmetrisch zwischen einer ersten Ausnehmung **50a** und einer zweiten Ausnehmung **50b** der Zahnstange 26 ausgebildet ist, wobei die erste Ausnehmung 50a zur Aufnahme des ersten Zahnradzahns 44a und die zweite Ausnehmung 50b zur Aufnahme des zweiten Zahnradzahns 44b ausgebildet ist.

**Fig. 3d** zeigt das Fenster 32 gemäß Fig. 3a, wobei sich die Zahnstange 26 in der zweiten Endstellung befindet. Die Schließzapfen 20a, b befinden sich in Eingriff mit den Gegenstücken 42a, b, sodass sich das Fenster 32 in der Schließstellung befindet. Der zweite Zahnradzahn 44b liegt an einem zweiten Anschlag **46b** des Getriebes 10, hier des Gehäuses 12, an. Weiterhin liegt der erste Zahnradzahn 44a stirnseitig am Zahnstangenzahn 48 an, um eine einbruchsichere Rückdrehsicherung des Getriebes 10 zu bewirken. Diese Anlage ist im Detail in Fig. 4 dargestellt.

**Fig.** 4 zeigt das Getriebe 10 mit dem Zahnrad 28. Aus Fig. 4 ist ersichtlich, dass die Umfangsfläche **52** des ersten Zahnradzahns 44a kreisbogenförmig zu einem ersten Zahnradzahnzentrum **54** ausgebildet ist. Auch die Umfangsfläche **56** des zweiten Zahnradzahns 44b kann kreisbogenförmig zu einem zweiten Zahnradzahnzentrum **57** (siehe Fig. 5) ausgebildet sein. Insbesondere können die Zahnradzähne 44a, b denselben Radius **58** (siehe auch Fig. 5) aufweisen.

Die Rückdrehsicherung ist besonders effektiv, wenn ein Zug an der sich in der zweiten Endstellung befindenden Zahnstange 26 in die erste Endstellung zu einem Drehmoment des Zahnrads 28 in die Gegenrichtung führt. Dies wird erreicht, indem das erste Zahnradzahnzentrum 54 um einen Gesamtversatz **60** versetzt zur Zahnraddrehachse **62** ausgebildet ist. Der Gesamtversatz 60 ist insbesondere entgegen der Bewegungsrichtung der Zahnstange 26 in die erste Endstellung versetzt zur Zahnraddrehachse 62 ausgebildet.

Der Gesamtversatz 60 kann sich aus einem Parallelversatz **64** und einem Senkrechtversatz **66** zusammensetzen. Der Parallelversatz 64 bemisst sich dabei parallel zur Bewegungsrichtung **68** der Zahnstange 26, der Senkrechtversatz 66 bemisst sich senkrecht zur Bewegungsrichtung 68 der Zahnstange 26. Der Parallelversatz 64 weist vorzugsweise von der Zahnraddrehachse 62 in Richtung zum Zahnstangenzahn 48 hin, wenn sich die Zahnstange 26 in der zweiten Endstellung befindet. Hierdurch entsteht ein Hebelarm zwischen der Zahnraddrehachse 62 und dem ersten Zahnradzahnzentrum 54, der durch den Kraftvektor zum ersten Zahnradzahnzentrum 54 eine zuverlässige Hemmung des Getriebes 10 bewirkt.

**Fig. 5** zeigt das Getriebe 10 mit dem ersten Zahnradzahnzentrum 54 und dem zweiten Zahnradzahnzentrum 57. Aus Fig. 5 ist ersichtlich, dass das erste Zahnradzahnzentrum 54 symmetrisch um eine Ebene **70** zum zweiten Zahnradzahnzentrum 57 ausgebildet ist. Alternativ oder - vorzugsweise - zusätzlich dazu kann/können der ersten Zahnradzahn 44a symmetrisch um die Ebene 70 zum zweiten Zahnradzahn 44b ausgebildet sein.

Unter Vornahme einer Zusammenschau aller Figuren der Zeichnung betrifft die Erfindung zusammenfassend ein Getriebe 10 mit einem um eine Zahnraddrehachse 62 drehbaren Zahnrad 28 und einer Zahnstange 26, die aus einer ersten Endstellung in eine zweite Endstellung bewegbar ist. Die Zahnstange 26 weist zumindest einen Zahnstangenzahn 48 auf, der in der zweiten Endstellung mit der Vorderseite seines freien Endes an der Vorderseite des freien Endes eines ersten Zahnradzahns 44a anliegt. Die Berührung erfolgt dabei vorzugsweise in Bewegungsrichtung der Zahnstange 26 von der ersten Endstellung in die zweite Endstellung versetzt zur Zahnraddrehachse 62. Der erste Zahnradzahn 44a weist eine Umfangsfläche 52 auf, deren erstes Zahnradzahnzentrum 54 versetzt zur Zahnraddrehachse 62 ausgebildet ist. Vorzugsweise ist dieser Gesamtversatz 60 zumindest anteilig in Bewegungsrichtung 68 der Zahnstange 26 von der ersten Endstellung in die zweite Endstellung versetzt zur Zahnraddrehachse 62 vorgesehen. Die Erfindung betrifft weiterhin ein Fenster 32 oder eine Tür mit einem solchen Getriebe 10 sowie ein Verfahren zum Betätigen eines solchen Fensters 32 oder einer solchen Tür.

### Bezugszeichenliste

- 10: Getriebe
- 12: Gehäuse
- 14a: erste Treibstange
- 14b: zweite Treibstange
- 16: Treibstangenanordnung
- 18: Stulpschiene
- 20a: erster Schließzapfen
- 20b: zweiter Schließzapfen
- 22a: erstes Langloch
- 22b: zweites Langloch
- 24a: erstes Gehäuseteil
- 24b: zweites Gehäuseteil
- 26: Zahnstange
- 28: Zahnrad
- 30: Umkehrzahnrad
- 32: Fenster
- 34: fester Rahmen
- 36: Flügel
- 38: Griff
- 40: Innenmehrkant
- 42a: erstes Gegenstück
- 42b: zweites Gegenstück
- 44a: erster Zahnradzahn
- 44b: zweiter Zahnradzahn
- 46a: erster Anschlag
- 46b: zweiter Anschlag
- 48: Zahnstangenzahn
- 50a: erste Ausnehmung
- 50b: zweite Ausnehmung
- 52: Umfangsfläche des ersten Zahnradzahns 44a
- 54: erstes Zahnradzahnzentrum
- 56: Umfangsfläche des zweiten Zahnradzahns 44b
- 57: zweites Zahnradzahnzentrum
- 58: Radius
- 60: Gesamtversatz
- 62: Zahnraddrehachse
- 64: Parallelversatz
- 66: Senkrechtversatz
- 68: Bewegungsrichtung der Zahnstange 26
- 70: Ebene (Symmetrieebene)

## Patentansprüche

1. Getriebe (10) zum Bewegen einer Treibstangenanordnung (16) und/oder eines Seilzugs eines Fensters (32) oder einer Tür, wobei das Getriebe (10) Folgendes aufweist:
a) ein mit einem Griff (38) um eine Zahnraddrehachse (62) drehbares Zahnrad (28) mit einem ersten Zahnradzahn (44a);
b) eine zumindest abschnittsweise mit dem Zahnrad (28) kämmende Zahnstange (26) mit einem Zahnstangenzahn (48);
wobei die Zahnstange (26) durch Drehen des Zahnrads (28) um seine Zahnraddrehachse (62) in eine erste Endstellung, die einer Öffnungsstellung entsprechen kann, und eine zweite Endstellung, die einer Schließstellung entsprechen kann, bewegbar ist;
wobei der Zahnstangenzahn (48) in der zweiten Endstellung zumindest abschnittsweise an der stirnseitigen Umfangsfläche (52) des ersten Zahnradzahns (44a) anliegt, um ein Bewegen der Zahnstange (26) in die erste Endstellung nur durch Ziehen an der Zahnstange (26), aber ohne Drehbetätigung des Zahnrads (28), zu vermeiden;
**dadurch gekennzeichnet,**
**dass** die stirnseitige Umfangsfläche (52) des ersten Zahnradzahns (44a) konvex gekrümmt zu einem ersten Zahnradzahnzentrum (54) ausgebildet ist, das um einen Gesamtversatz (60) versetzt zur Zahnraddrehachse (62) ausgebildet ist, sodass in der zweiten Endstellung der Zahnstange (26) eine Kraft auf das Zahnrad (28) einwirkt, die ein Drehmoment in die zweite Endstellung bewirkt.

2. Getriebe nach Anspruch 1, bei dem der Gesamtversatz (60) 0,1mm bis 4mm beträgt.

3. Getriebe nach Anspruch 1 oder 2, bei dem der Gesamtversatz (60) zumindest teilweise einen Parallelversatz (64) parallel zur Bewegungsrichtung (68) der Zahnstange (26) aufweist.

4. Getriebe nach einem der vorhergehenden Ansprüche, bei dem der Gesamtversatz (60) zumindest teilweise einen Senkrechtversatz (66) senkrecht zur Bewegungsrichtung (68) der Zahnstange (26) aufweist.

5. Getriebe nach Anspruch 4 in Verbindung mit Anspruch 3, bei dem der Parallelversatz (64) größer ist als der Senkrechtversatz (66).

6. Getriebe nach einem der vorhergehenden Ansprüche, bei dem die Umfangsfläche (52) kreisbogenförmig zum ersten Zahnradzahnzentrum (54) ausgebildet ist und der Radius (58) zwischen Umfangsfläche (52) und erstem Zahnradzahnzentrum (54) insbesondere 5mm bis 35mm beträgt.

7. Getriebe nach einem der vorhergehenden Ansprüche, bei dem das Zahnrad (28) einen zweiten Zahnradzahn (44b) aufweist.

8. Getriebe nach Anspruch 7, bei dem die Umfangsfläche (56) des zweiten Zahnradzahns (44b) kreisbogenförmig zu einem zweiten Zahnradzahnzentrum (57) ausgebildet ist, wobei der Zahnstangenzahn (48) in der ersten Endstellung zumindest abschnittsweise an der Umfangsfläche (56) des zweiten Zahnradzahns (44b) anliegt, um ein Bewegen der Zahnstange (26) in die zweite Endstellung durch Ziehen der Zahnstange (26), aber ohne Drehung des Zahnrads (28) zu vermeiden.

9. Getriebe nach Anspruch 7 oder 8, bei dem die Außenform des zweiten Zahnradzahns (44b) gleich der Außenform des ersten Zahnradzahns (44a) ausgebildet ist und/oder das Zahnrad (28) symmetrisch zu einer, die Zahnraddrehachse (62) schneidenden, Ebene (70) ausgebildet ist.

10. Getriebe nach einem der vorhergehenden Ansprüche, bei dem das Getriebe (10) einen ersten Anschlag (46a) für das Zahnrad (28) aufweist, wobei sich die Zahnstange (26) in der ersten Endstellung befindet, wenn das Zahnrad (28) am ersten Anschlag (46a) anschlägt;
und/oder
das Getriebe (10) einen zweiten Anschlag (46b) für das Zahnrad (28) aufweist, wobei sich die Zahnstange (26) in der zweiten Endstellung befindet, wenn das Zahnrad (28) am zweiten Anschlag anschlägt.

11. Getriebe nach einem der vorhergehenden Ansprüche, bei dem das Getriebe (10) eine Treibstangenanordnung (16) und/oder einen Seilzug aufweist, die/der mit der Zahnstange (26) verbunden ist/sind.

12. Getriebe nach Anspruch 11, bei dem das Getriebe (10) eine erste Treibstange (14a) der Treibstangenanordnung (16) und eine zweite Treibstange (14b) der Treibstangenanordnung (16) aufweist, die mittelbar oder unmittelbar mit der Zahnstange (26) verbunden sind.

13. Getriebe nach Anspruch 12, bei dem das Getriebe (10) ein Umkehrzahnrad (30) aufweist, das zwischen der Zahnstange (26) und der zweiten Treibstange (14b) angeordnet ist und sowohl mit der Zahnstange (26) als auch der zweiten Treibstange (14b) kämmt, um die Bewegung der Zahnstange (26) in die Gegenrichtung zu übersetzen, sodass die beiden Treibstangen (14a, b) durch Drehung des Zahnrads (28) gegenläufig bewegbar sind.

14. Fenster (32) oder Tür mit einem festen Rahmen (34), einem Flügel (36) und einem Getriebe (10) nach einem der vorhergehenden Ansprüche.

15. Verfahren zum Betätigen eines Fensters (32) oder einer Tür nach Anspruch 14 unter Einsatz eines Fensters (32) oder einer Tür nach Anspruch 14, wobei das Zahnrad (28) um seine Zahnraddrehachse (62) gedreht wird, sodass sich die Zahnstange (26) von der ersten Endstellung in die zweite Endstellung bewegt, wobei der erste Zahnradzahn (44a) in der zweiten Endstellung stirnseitig an dem Zahnstangenzahn (48) anliegt, sodass das unbetätigte Zahnrad (28) ein Bewegen der Zahnstange (26) zurück in die erste Endstellung blockiert.

## Claims

1. A transmission (10) for moving a drive rod arrangement (16) and/or a cable pull of a window (32) or door, the transmission (10) comprising:
a) a gear (28) with a first gear tooth (44a), which gear can be rotated by means of a handle (38) about a gear axis of rotation (62);
b) a rack (26) with a rack tooth (48), which rack meshes at least in sections with the gear (28);
wherein the rack (26) can be moved into a first end position by rotating the gear (28) about its gear axis of rotation (62), which first end position can correspond to an open position, and into a second end position which can correspond to a closed position;
wherein the rack tooth (48) in the second end position rests at least in sections against the end-face circumferential surface (52) of the first gear tooth (44a) in order to prevent the rack (26) from being moved into the first end position only by pulling on the rack (26) but without rotating actuation of the gear (28);
**characterized in that**
the end-face circumferential surface (52) of the first gear tooth (44a) is designed to be convexly curved toward a first gear tooth center (54) which is offset by a total offset (60) from the gear axis of rotation (62), so that in the second end position of the rack (26) a force acts on the gear (28) which causes a torque into the second end position.

2. The transmission according to claim 1, wherein the total offset (60) is 0.1 mm to 4 mm.

3. The transmission according to either claim 1 or claim 2, wherein the total offset (60) has at least partially a parallel offset (64) parallel to the direction of movement (68) of the rack (26).

4. The transmission according to any of the preceding claims, wherein the total offset (60) has at least partially a perpendicular offset (66) perpendicular to the direction of movement (68) of the rack (26).

5. The transmission according to claim 4 in conjunction with claim 3, wherein the parallel offset (64) is greater than the vertical offset (66).

6. The transmission according to any of the preceding claims, wherein the circumferential surface (52) is formed in the shape of a circular arc relative to the first gear tooth center (54) and the radius (58) between the circumferential surface (52) and the first gear tooth center (54) is in particular 5 mm to 35 mm.

7. The transmission according to any of the preceding claims, wherein the gear (28) has a second gear tooth (44b).

8. The transmission according to claim 7, wherein the circumferential surface (56) of the second gear tooth (44b) is formed in the shape of a circular arc relative to a second gear tooth center (57), wherein the rack tooth (48) in the first end position rests at least in sections against the circumferential surface (56) of the second gear tooth (44b) in order to prevent the rack (26) from being moved into the second end position by pulling on the rack (26) but without rotating the gear (28).

9. The transmission according to either claim 7 or claim 8, wherein the outer shape of the second gear tooth (44b) is designed identically to the outer shape of the first gear tooth (44a) and/or the gear (28) is formed symmetrically to a plane (70) intersecting the gear axis of rotation (62).

10. The transmission according to any of the preceding claims, wherein the transmission (10) has a first stop (46a) for the gear (28), wherein the rack (26) is in the first end position when the gear (28) stops at the first stop (46a);
and/or
the transmission (10) has a second stop (46b) for the gear (28), wherein the rack (26) is in the second end position when the gear (28) stops at the second stop.

11. The transmission according to any of the preceding claims, wherein the transmission (10) has a drive rod arrangement (16) and/or a cable pull connected to the rack (26).

12. The transmission according to claim 11, wherein the transmission (10) has a first drive rod (14a) of the drive rod arrangement (16) and a second drive rod (14b) of the drive rod arrangement (16), which are directly or indirectly connected to the rack (26).

13. The transmission according to claim 12, wherein the transmission (10) has a reversing gear (30) arranged between the rack (26) and the second drive rod (14b) and meshes with both the rack (26) and the second drive rod (14b) in order to translate the movement of the rack (26) in the opposite direction, so that the two drive rods (14a, b) can be moved in opposite directions by rotating the gear (28).

14. A window (32) or door having a fixed frame (34), a wing (36) and a transmission (10) according to any of the preceding claims.

15. A method for operating a window (32) or door according to claim 14 using a window (32) or door according to claim 14, wherein the gear (28) is rotated about its gear axis of rotation (62) so that the rack (26) moves from the first end position to the second end position, wherein the first gear tooth (44a) in the second end position rests against the end face of the rack tooth (48) so that the non-actuated gear (28) blocks the rack (26) from moving back to the first end position.

## Revendications

1. Transmission (10) conçue pour mouvoir un dispositif (16) à crémone et/ou un câble de traction d'une fenêtre (32) ou d'une porte, laquelle transmission (10) comprend les éléments suivants :
a) une roue dentée (28) apte à tourner autour d'un axe de rotation (62), à l'aide d'une poignée (38), et munie d'une première dent (44a) ;
b) une crémaillère (26) engrenant dans ladite roue dentée (28), au moins par zones, et pourvue d'une dent (48) ;
sachant que, sous l'effet d'une rotation imprimée à la roue dentée (28) autour de son axe de rotation (62), la crémaillère (26) peut être mue vers une première position extrême pouvant correspondre à une position d'ouverture, et vers une seconde position extrême pouvant correspondre à une position de fermeture ;
étant précisé que, dans la seconde position extrême, la dent (48) de ladite crémaillère est en applique, au moins par zones, contre la surface périphérique extrême (52) de la première dent (44a) de la roue dentée, de manière à éviter un mouvement de la crémaillère (26), vers la première position extrême, uniquement par traction exercée sur ladite crémaillère (26), mais sans aucun actionnement rotatoire de ladite roue dentée (28) ;
**caractérisée par le fait**
**que** la surface périphérique extrême (52) de la première dent (44a) de la roue dentée est réalisée avec courbure convexe par rapport à un premier centre (54) de ladite dent de la roue dentée qui est conçu avec déport, selon un décalage cumulatif (60), vis-à-vis de l'axe de rotation (62) de la roue dentée, de façon telle que ladite roue dentée (28) soit soumise, dans la seconde position extrême de la crémaillère (26), à l'action d'une force provoquant un couple de rotation vers ladite seconde position extrême.

2. Transmission selon la revendication 1, dans laquelle le décalage cumulatif (60) mesure de 0,1 mm à 4 mm.

3. Transmission selon la revendication 1 ou 2, dans laquelle le décalage cumulatif (60) inclut, au moins en partie, un décalage (64) parallèle à la direction de mouvement (68) de la crémaillère (26).

4. Transmission selon l'une des revendications précédentes, dans laquelle le décalage cumulatif (60) inclut, au moins en partie, un décalage (66) perpendiculaire à la direction de mouvement (68) de la crémaillère (26).

5. Transmission selon la revendication 4 rattachée à la revendication 3, dans laquelle le décalage parallèle (64) est supérieur au décalage perpendiculaire (66).

6. Transmission selon l'une des revendications précédentes, dans laquelle la surface périphérique (52) est configurée en arc de cercle par rapport au premier centre (54) de la dent de la roue dentée et le rayon (58), entre ladite surface périphérique (52) et ledit premier centre (54) de la dent de la roue dentée, mesure notamment entre 5 mm et 35 mm.

7. Transmission selon l'une des revendications précédentes, dans laquelle la roue dentée (28) est dotée d'une seconde dent (44b).

8. Transmission selon la revendication 7, dans laquelle la surface périphérique (56) de la seconde dent (44b) de la roue dentée est réalisée avec configuration en arc de cercle par rapport à un second centre (57) de ladite dent de la roue dentée, sachant que, dans la première position extrême, la dent (48) de la crémaillère est en applique, au moins par zones, contre ladite surface périphérique (56) de la seconde dent (44b) de la roue dentée, de manière à éviter un mouvement de la crémaillère (26), vers la seconde position extrême, par traction exercée sur ladite crémaillère (26), mais sans aucune rotation de ladite roue dentée (28).

9. Transmission selon la revendication 7 ou 8, dans laquelle la configuration extérieure de la seconde dent (44b) de la roue dentée est identique à la configuration extérieure de la première dent (44a) de ladite roue dentée, et/ou ladite roue dentée (28) est réalisée symétriquement par rapport à un plan (70) coupant l'axe de rotation (62) de ladite roue dentée.

10. Transmission selon l'une des revendications précédentes, ladite transmission (10) étant nantie d'une première butée (46a) affectée à la roue dentée (28), sachant que la crémaillère (26) occupe la première position extrême lorsque ladite roue dentée (28) vient rencontrer ladite première butée (46a) ;
et/ou
ladite transmission (10) étant pourvue d'une seconde butée (46b) affectée à ladite roue dentée (28), sachant que la crémaillère (26) occupe la seconde position extrême lorsque ladite roue dentée (28) vient rencontrer ladite seconde butée.

11. Transmission selon l'une des revendications précédentes, laquelle transmission (10) est équipée d'un dispositif (16) à crémone et/ou d'un câble de traction qui est (sont) relié(s) à la crémaillère (26).

12. Transmission selon la revendication 11, laquelle transmission (10) comprend une première tige de manœuvre (14a) du dispositif (16) à crémone et une seconde tige de manœuvre (14b) dudit dispositif (16) à crémone, qui sont reliées indirectement ou directement à la crémaillère (26).

13. Transmission selon la revendication 12, laquelle transmission (10) est équipée d'une roue dentée inverseuse (30) qui est interposée entre la crémaillère (26) et la seconde tige de manœuvre (14b) et qui engrène tant dans ladite crémaillère (26), que dans ladite seconde tige de manœuvre (14b), afin de transmuter le mouvement de ladite crémaillère (26) dans la direction opposée, de sorte que les deux tiges de manœuvre (14a, b) peuvent être mues dans des sens opposés par rotation imprimée à la roue dentée (28).

14. Fenêtre (32) ou porte comprenant un bâti fixe (34), un battant (36) et une transmission (10) conforme à l'une des revendications précédentes.

15. Procédé d'actionnement d'une fenêtre (32) ou d'une porte conforme à la revendication 14, avec utilisation d'une fenêtre (32) ou d'une porte conforme à la revendication 14, une rotation étant imprimée à la roue dentée (28), autour de son axe de rotation (62), de façon telle que la crémaillère (26) se meuve de la première position extrême à la seconde position extrême, sachant que la première dent (44a) de ladite roue dentée est frontalement en applique contre la dent (48) de ladite crémaillère dans la seconde position extrême, si bien que ladite roue dentée (28), non actionnée, bloque un mouvement rétrograde de ladite crémaillère (26) vers ladite première position extrême.
